# EUROPÄISCHE PATENTSCHRIFT

(11) **EP 2 407 715 B1**
(45) Veröffentlichungstag und Bekanntmachung des Hinweises auf die Patenterteilung: **07.11.2012**
(21) Anmeldenummer: 10169632.6
(22) Anmeldetag: 15.07.2010
(51) Int. Cl.: F23D 14/08, F23D 23/00, F23R 3/28, F23R 3/34, F23D 14/02

(54) **Brenner**
Burner
Brûleur

(43) Veröffentlichungstag der Anmeldung: 18.01.2012
(73) Patentinhaber: Siemens Aktiengesellschaft, 80333 München (DE)
(72) Erfinder: Hase, Matthias, 45478, Mülheim (DE); Krebs, Werner, 45481, Mülheim an der Ruhr (DE); Meisl, Jürgen, 45478, Mülheim an der Ruhr (DE); Wegner, Bernhard, 45468, Mülheim (DE)

(56) Entgegenhaltungen:
- EP-A1- 1 001 216
- EP-A2- 0 924 411
- DE-A1-102007 046 251
- DE-A1-102009 026 029
- US-B1- 6 427 447

## Beschreibung

Die Erfindung betrifft einen Brenner gemäß dem Oberbegriff des Anspruchs 1.

Um möglichst geringe Stickoxidemissionen bei steigenden Verbrennungstemperaturen zu erzielen, sind moderne Gasturbinenverbrennungssysteme durch ein kompaktes Design gekennzeichnet. Damit die geforderten thermischen Leistungen erreicht werden, sind in der Regel eine größere Anzahl an Brennern, in denen der Brennstoff zugemischt und der Brennstoff mit der Luft vorgemischt wird, parallel geschaltet. Durch Verringerung der Verweilzeit in kompakten Anordnungen können die Stickoxidemissionen weiter verringert werden. Eine weitere Verringerung der Verweilzeit über den gegenwärtigen Stand der Technik, der bei stationären Gasturbinenverbrennungssystemen ca. 15 ms beträgt, kann durch Einführung sogenannter Mikroflammen oder Brennermodulen erzielt werden. Aufgrund der dadurch bedingten hohen Leistungsdichten neigen diese Verbrennungssysteme jedoch zu thermoakustisch induzierten Verbrennungsschwingungen, die den Betriebsbereich der Gasturbine einschränken. Eine Vermeidung dieses Nachteils wäre daher wünschenswert.

Die DE 20 23 060 zeigt einen Brenner für gasförmige Brennstoffe mit einer durchlöcherten porösen Austrittsplatte, die an einer Seite an eine Verbrennungszone und an der anderen an eine Grundplatte angrenzt. Die Grundplatte ist mit der Austrittsplatte so verbunden, dass die Perforationen in der Austrittsplatte den Perforationen in der Grundplatte deckungsgleich gegenüberliegen. So kann Luft durch sie strömen. Die Austrittspunkte haben von der Grundplatte einen solchen Abstand zwischen den Löchern, dass Brennstoffdurchgänge gebildet werden. Der Brenner ist insgesamt so ausgebildet, dass während des Gebrauchs des Brenners gasförmiger Brennstoff durch die Brennstoffdurchgänge und von dort durch die poröse Austrittsplatte in die Verbrennungszone strömt, wo er mit der durch die Perforationen angesaugten Luft verbrennt.

Die EP 1 001 216 A1 zeigt eine Scheibe, mit durch die Scheibe hindurchführende Öffnungen. Quer zu den Öffnungen sind Kanäle angeordnet, durch welche Brennstoff geführt wird. Über diese Kanäle kann Brennstoff den Öffnungen zugeführt werden.

Die US6427447 B1 offenbart einen Brenner bestehend aus mehreren Brennermodulen mit Ober- und Unterseite und einen Kanal zur Führung von Luft, wobei in den Luftkanal Brennstoff eingedüst wird.

Die Aufgabe der vorliegenden Erfindung ist die Angabe eines Brenners, welcher den obigen Nachteil vermeidet.

Die Aufgabe wird durch die Angabe eines Brenners mit einer Brennkammerwand, umfassend mehrere Brennermodule nach Anspruch 1 gelöst. Weitere vorteilhafte Ausgestaltungen ergeben sich aus den Unteransprüchen.

Die Verwendung derartiger vieler Brennermodule in verschaltbaren Gruppen ermöglicht eine hohe Flexibilität, sowohl hinsichtlich der Auslegung des Verbrennungssystems, als auch beim Betrieb einer Gasturbine. Weiterhin kann durch die gewählte Anordnung die Wärme in der gesamten Brennkammer verteilt freigesetzt werden, womit eine Unterdrückung von Verbrennungsschwingungen möglich ist. Die Brennstoffversorgung der unterschiedlichen Gruppen von Brennermodulen kann zudem lastabhängig zugeschaltet werden. Der Brennstoffeindüsung kann zudem eine Brennstoffmenge zugewiesen werden, die im Regelbereich variiert. So kann eine verbesserte Kontrolle der Eindüsemenge und somit verbesserte NOx-Werte erhalten werden. Die Brennermodule einer Gruppe können unterschiedlich ausgelegt sein. Somit kann die Brennstoffmenge an unterschiedlichen Teilen der Brennkammer zusätzlich zu der Verschaltung in Gruppen gesteuert werden und bietet somit zusätzliche Betriebsflexibilität.

Der Brenner weist eine axiale Richtung und eine radiale Richtung auf. Die Gruppen sind in axialer Richtung und/oder radialer Richtung an der Brennkammerwand des Brenners angeordnet. Die Anordnung der Gruppen ist bestimmend für die Brennergeometrie oder falls eine bestimmte Brennergeometrie vorgegeben ist, kann das Design der Gruppen an diese angepasst werden. Die Gruppen können dabei radial angeordnet und axial gestaffelt sein. Die jeweils nächste äußere Gruppe von Brennermodulen liegt in axialer Richtung gesehen stromabwärts der nächsten inneren Gruppe von Brennermodulen. Die axiale Staffelung erlaubt eine gleichmäßige Verteilung der Verbrennungszonen innerhalb der Brennkammer. Die Gruppe mit gleicher axialer Staffelung wird zu einer Stufe zusammengefasst, die eine gemeinsame Brennstoffregelung besitzt. Abhängig von der Last werden die axialen Stufen zugeschaltet, wobei die innerste (bezogen auf die Brennerachse) zuerst und die äußerste zuletzt zugeschaltet wird. Eine Anzahl von drei axialen Stufen wird als ideal angesehen. Somit kann die Brennstoffmenge besonders gut lastabhängig eingebracht werden, was sich wiederum günstig auf die NOx-Entstehung auswirkt.

Bevorzugt ist der Durchgangskanal im Wesentlichen im Querschnitt rund. Bevorzugt sind mehrere Durchgangskanäle vorhanden, welche zumindest einen Abstand zueinander aufweisen. Es ist aus Flammenstabilitätsgründen günstig, den Faktor Abstand zu Querschnittsfläche bei den von der Turbine weiter entfernten Gruppen von Brennermodulen, größer zu wählen und den Faktor Abstand zu Querschnittsfläche bei den näher zur Turbine befindlichen Gruppen von Brennermodulen, enger zu wählen. Somit kann ein Verlöschen der Flamme und Hot Spots vermieden werden.

Weitere Merkmale, Eigenschaften und Vorteile der vorliegenden Erfindung ergeben sich aus der nachfolgenden Beschreibung von Ausführungsbeispielen unter Bezugnahme auf die beiliegenden Figuren.
- Fig. 1: zeigt ein Brennermodul.
- Fig. 2: zeigt ein Brennermodul mit zwei Durchgangskanälen und einer Brennstoffeindüsung.
- Fig. 3: zeigt ein erstes Ausführungsbeispiel von Gruppen von Brennermodulen in einem Rohrbrenner mit Brennkammer.
- Fig. 4: zeigt ein weiteres Ausführungsbeispiel von Gruppen von Brennermodulen in einem Rohrbrenner mit Brennkammer.
- Fig. 5: zeigt ein Ausführungsbeispiel von Gruppen von Brennermodulen in einem Ringbrenner mit Brennkammer.

Um möglichst geringe Stickoxidemissionen bei steigenden Verbrennungstemperaturen zu erzielen, sind moderne Gasturbinenverbrennungssysteme durch ein kompaktes Design gekennzeichnet. Damit die geforderten thermischen Leistungen erreicht werden, wird in der Regel eine größere Anzahl an Brennern, in denen der Brennstoff zugemischt und der Brennstoff mit der Luft vorgemischt wird, parallel geschaltet. Durch Verringerung der Verweilzeit in kompakten Anordnungen können die Stickoxidemissionen weiter verringert werden. Eine weitere Verringerung der Verweilzeit über den gegenwärtigen Stand der Technik, der bei stationären Gasturbinenverbrennungssystemen ca. 15 ms beträgt, kann durch Einführung sogenannter Brennermodule (Mikroflammenbrenner) erzielt werden. Aufgrund der dadurch bedingten hohen Leistungsdichten neigen diese Verbrennungssysteme jedoch zu thermoakustisch induzierten Verbrennungsschwingungen, die den Betriebsbereich der Gasturbine stark einschränken. Dies wird mit Hilfe der Erfindung nun vermieden.

Fig. 1 zeigt ein Brennermodul 1. Das Brennermodul 1 weist dabei eine Platte 90 mit einer Oberseite 92 und einer Unterseite 91 auf. Zudem weist das Brennermodul 1 ein Durchgangskanal 100 zur Führung von Luft 102 auf. Dabei kann die Luft 102 auch ein Luft-Brennstoffgemisch sein. Der Durchgangskanal 100 erstreckt sich von der Unterseite 91 zur Oberseite 92 durch die Platte 90 hindurch. Die durch den Durchgangskanal 100 hindurchströmende Luft 102 bildet eine Luftströmungsrichtung L aus, wobei in Luftströmungsrichtung L nachgeschaltet eine Brennkammer 52 (Fig. 3) vorgesehen ist. Zudem umfasst das Brennermodul 1 eine Brennstoffeindüsung zur Einbringung von Brennstoff. Die Brennstoffeindüsung umfasst dabei zumindest einen Verteilerkanal 5 und einen Kanal 101, der Brennstoff vom Verteilerkanal 5 zu dem Durchgangskanal 100 transportiert. Der Brennstoff kann dabei mittels nicht näher beschriebener Kanäle zu dem Verteilerkanal 5 transportiert werden.

Fig. 2 zeigt zwei Durchgangkanäle 100 die von einem gemeinsamen Verteilerkanal 5 über zwei Kanäle 101 mit Brennstoff versorgt werden. Als eine Gruppe 7 von Brennermodulen 1 wird eine Anzahl von mindestens einem, üblicherweise aber mehreren Brennermodulen 7 bezeichnet. Umschließt eine Gruppe 7 mehrere Durchgangskanäle 100, wie in Fig. 2 gezeigt, so kann eine Brennstoffeindüsung auch mehrere solcher Kanäle 101 umfassen, die mehrere Durchgangskanäle 100 mit Brennstoff versorgen. Der Brennstoff kann dabei - wie in Fig. 2 und 1 gezeigt - über senkrecht zu dem Durchgangskanal 100 angeordnete Kanäle 101 direkt senkrecht zur Luftströmungsrichtung L und damit zur Luft 102 eingebracht werden. Zudem kann - je nach Brennerbauart - auch eine Einbringung unter einem Winkel erfolgen. Eine Gruppe 7 kann aus einer unterschiedlichen Anzahl von Brennermodulen 1 bestehen, das heißt unterschiedlich viele Durchgangskanäle 100 und unterschiedlich viele Verteilerkanäle 5 und unterschiedlich viele Kanäle 101 aufweisen.

Luft 102 wird durch den Durchgangskanal 100 hindurchgeströmt. Der Durchgangskanal 100 kann dabei als zylindrische Durchgangsbohrung mit einem Durchmesser D und einer Querschnittsfläche realisiert sein. Der Durchmesser D beträgt hierbei bevorzugt 1-12 mm. Die Turbulenz der Luftströmung 102 kann durch Turbulenzgeneratoren erhöht werden. Dies können beispielsweise Deltawings, oder Mischelemente etc. sein (nicht gezeigt). Darüber hinaus kann durch eine Einlaufströmungsvorrichtung, die beispielsweise in Luftströmungsrichtung L gesehen vor dem Brennermodul 1 angeordnet wird (nicht gezeigt), die Luft 102 verdrallt werden. Dies ergibt eine bessere Durchmischung von Luft 102 mit Brennstoff und somit eine bessere Verbrennung ohne Hot Spots. Durch die Kanäle 101 der Brennstoffeindüsung wird Brennstoff in dem Durchgangskanal 100, und damit in die Luft 102 eingedüst und vermischt sich mit diesem zu einem Luft-Brennstoffstrom 103. Die Kanäle 101 können dabei in einem Abstand KL von der Austrittsfläche des Luft-Brennstoffstroms 103 angeordnet sein. Dabei wird das Verhältnis von Abstand KL zu D, bevorzugt mit 0.1-8 angegeben. Bei einem Brennermodul 1 mit mehreren Durchgangskanälen 100 können diese einen Abstand S voneinander aufweisen, gerechnet vom jeweiligen Mittelpunkt der Querschnittsfläche des Durchgangskanals 100 an. Dabei ist bevorzugt das Verhältnis von S zu D mit 1.5 bis 10 anzugeben. Somit werden Flammenstabilität gewährleistet und Hot Spots vermieden.

Darüber hinaus ist es aus Flammenstabilitätsgründen günstig, das Verhältnis von S zu D bei den von der Turbine 8 (Fig. 3) weiter entfernten Gruppen 7 von Brennermodulen 1 größer zu wählen und das Verhältnis von S zu D bei den näher zur Turbine 8 befindlichen Gruppen 7 von Brennermodulen 1 enger zu wählen.

Wie Fig. 3 zeigt, umfasst der Brenner mit einer Brennkammerwand 110 mehrere Gruppen 7, welche aus Brennermodulen 1 bestehen. Erfindungsgemäß sind mindestens zwei der Gruppen 7 verschaltbar in Bezug auf die Brennstoffmenge.

Die Brennermodule 1 innerhalb einer Gruppe 7 (Fig. 3) oder in verschiedenen Gruppen 7 können unterschiedlich ausgelegt sein, z.B. unterschiedlich in der Größe. Die Gruppen 7 können direkt an der Brennkammerwand 110 des Brenners angebracht sein oder diese zumindest teilweise ersetzen.

Die Gruppen 7 können mit vorgemischten bzw. teilvorgemischten oder gar nicht vorgemischten Brennermodulen 1 betrieben werden. In einem Brenner können auch unterschiedliche solcher Gruppen 7 (vorgemischt, teilvorgemischt, nicht vorgemischt) vorkommen.

Der in Fig. 3 gezeigte Brenner weist dabei eine axiale Richtung A und eine radiale Richtung R auf. Die Gruppen 7 können sowohl in axialer Richtung A als auch in radialer Richtung R an der Brennkammerwand 110 angeordnet werden. Die Anordnung der Gruppen 7 ist bestimmend für die Brennergeometrie. Falls jedoch eine bestimmte Brennergeometrie vorgegeben ist, kann das Design der Gruppen 7 an diese angepasst werden. Die Brennstoffversorgung zu einzelnen Gruppen 7 kann lastabhängig zugeschaltet werden und die Brennstoffmenge kann innerhalb des Regelbereiches variiert werden.

In Fig. 3 wird die Anordnung von Gruppen 7 von Brennermodulen in einem Rohrbrenner mit entsprechender Brennkammer 52 gezeigt. Die Brennkammer 52 weist dabei eine vordere Stirnseite 105 auf. Der Durchmesser DS dieser Stirnseite 105 beträgt 0.05 bis 1 vom maximalen radialen Durchmesser DSmax der Brennkammer. An der Stirnseite 105 ist ein Pilotbrenner 115 vorgesehen, mit dem die Gasturbine gestartet werden kann. Der Pilotbrenner 115 kann dabei auch durch einen Piloten aus Brennermodulen 1 ersetzt werden oder die Pilotfunktion wird von der am weitesten stromabwärts liegenden Gruppe 7 von Brennermodulen 1 wahrgenommen; stromabwärts bedeutet hier in axialer Richtung A nach dem Pilotbrenner 115. Der Pilotbrenner 115 wird vor allem beim Starten der Maschine eingesetzt, um die Verbrennung gezielt in Gang zu setzen und ein Verlöschen von Flammen zu verhindern. Die Brennkammer 52 des Ausführungsbeispiels 3 ist dabei teilweise kegelförmig. In dem Ausführungsbeispiel der Fig. 3 werden die Gruppen 7 der Brennermodule auf der Kegelfläche 120 der Brennkammer 52 angeordnet. Der Öffnungswinkel α der Kegelfläche 120 beträgt dabei bevorzugt 10 Grad. Dadurch ergibt sich ein guter Einströmwinkel des Luft-Brennstoffgemisches 103 in die den Gruppen 7 nachgeschaltete Brennkammer 52. Die Anzahl dieser Gruppe 7 von Brennermodulen 1 auf der Kegelfläche 120 ist beliebig. Die Gruppen 7 von Brennermodulen 1 können eine unterschiedliche Größe besitzen und können aus verschiedenen Brennstoffstufen gespeist werden. Dies ermöglicht einen sehr flexiblen Betrieb der Maschine.

Fig. 4 zeigt eine Brennkammer 52 in der die Gruppen 7 so ausgerichtet ist, dass die Ausströmrichtung des Luft-Brennstoffgemisches 103 parallel zur axialen Richtung A des Brenners erfolgt. Die Gruppen 7 sind in radialer Richtung R von einer Brennerrotationsachse M angeordnet und in axialer Richtung A gestaffelt. Die Gruppen 7 eignen sich daher aufgrund der kleinen Verbrennungszeit auch als axiale Zusatzstufe, die stromabwärts der Hauptbrennerstufe (stromabwärts bedeutet hier in axialer Richtung A nach dem Pilotbrenner 115) angebracht ist. Die jeweils nächste äußere Gruppe 7 von Brennermodulen liegt stromabwärts gesehen in axialer Richtung A radial weiter nach außen als die nächste innere Gruppe 7 von Brennermodulen 1. Die Gruppen 7 von Brennermodulen 1 mit gleicher axialer Staffelung werden zu einer Stufe zusammengefasst. Die axiale Stufung erlaubt eine Verteilung der Verbrennungszonen innerhalb der Brennkammer 52. Die Stufe besitzt eine gemeinsame Brennstoffregelung. Abhängig von der Last werden die axialen Stufen zugeschaltet, wobei die innerste (Abstand der Gruppe 7 zu der Brennerrotationsachse M ist am geringsten) zuerst und die äußerste zuletzt zugeschaltet wird. Eine Anzahl von drei axialen Stufen wird als optimal angesehen. Wie in Fig. 3 kann auch ein Pilotbrenner 115 vorgesehen sein. Der Pilotbrenner 115 kann dabei auch durch einen Gruppe 7 von geeigneten Brennermodulen 1 ersetzt werden oder die Pilotfunktion wird von der am weitesten in axialer Richtung des Brenners liegenden Gruppe 7 von Brennermodulen 1 wahrgenommen.

Figur 5 zeigt - sehr schematisch - ein Ausführungsbeispiel von Gruppen 7 von Brennermodulen 1 in einem Ringbrenner mit einer entsprechenden Brennkammer 52, wobei in der Brennkammer 52 eine zweite Verbrennungszone 160 in axialer Richtung A stromabwärts einer primären Verbrennungszone 140 mit Hilfe von Gruppen 7 von Brennermodulen 1 ausgebildet werden kann. Die Gruppen 7 von Brennermodulen 1 können an unterschiedlichen Positionen an der Brennkammerwand 110, sowohl an der Brennkammeraußenwand als auch einer Brennernabenaußenwand (nicht gezeigt) angebracht werden oder die Brennkammerwand 110 ersetzten. Weiterhin ist ebenfalls eine Stufung der Gruppen 7 möglich. Dabei werden die Gruppen 7 von Brennermodulen 1 dann konzentrisch um den Pilotbrenner 115 angeordnet, wobei die Bereiche zwischen Gruppen 7 von Brennermodulen 1 mit weiteren Gruppen 7 von Brennermodulen 1 versehen werden können oder als Brennkammerwand 110 ausgeführt werden (nicht gezeigt) .

Die Verwendung vieler Gruppen 7 von Brennermodulen 1 ermöglicht eine hohe Flexibilität sowohl hinsichtlich der Auslegung des Verbrennungssystems als auch beim Betrieb einer Gasturbine. Weiterhin kann durch die gewählte Anordnung die Wärme in der gesamten Brennkammer verteilt freigesetzt werden, womit eine Unterdrückung von Verbrennungsschwingungen ermöglicht wird.

## Patentansprüche

1. Brenner mit einer Brennkammerwand (110) umfassend mehrere Brennermodule (1), wobei die jeweiligen Brennermodule (1) eine Platte (90) mit einer Oberseite (92) und einer Unterseite aufweisen, wobei zudem ein Durchgangskanal (100) vorhanden ist zur Führung von Luft (100), welcher sich von der Unterseite (91) zur Oberseite (92) der Platte (90) hindurch erstreckt, wobei durch die durch den Durchgangskanal (100) hindurchströmende Luft (102) eine Luftströmungsrichtung (L) ausgebildet ist, wobei in Luftströmungsrichtung (L) nachgeschaltet eine Brennkammer (52) vorgesehen ist, sowie einer Brennstoffeindüsung zur Einbringung von Brennstoff in den Durchgangskanal (100), wobei
die mehreren Brennermodule (1) zumindest in zwei unterschiedliche Gruppen (7) von Brennermodulen (1) eingeteilt sind und wobei diese Gruppen (7) verschaltbar in Bezug auf die Brennstoffmenge sind, wobei der Durchgangskanal (100) im Querschnitt rund ist,
wobei mehrere Durchgangskanäle (100) vorhanden sind, welche zumindest einen Abstand (S), gemessen von Mittelpunkt der Querschnittsfläche (D) voneinander aufweisen,
**dadurch gekennzeichnet , dass** das Verhältnis des Abstandes (S) zu der Querschnittsfläche (D) bei den von einer in axialer Richtung (A) der Brennkammer (250) nachgeordneten Turbine (8) weiter entfernten Gruppen (7) von Brennermodulen (1) größer gewählt ist als bei den näher zur Turbine (8) befindlichen Gruppen (7) von Brennermodulen (1).

2. Brenner nach Anspruch 1,
**dadurch gekennzeichnet, dass** die Gruppen (7) aus einer unterschiedlichen Anzahl von Brennermodulen (1) bestehen.

3. Brenner nach Anspruch 1 oder 2,
**dadurch gekennzeichnet, dass** die Brennermodule (1) einer Gruppe (7) unterschiedlich ausgelegt sind.

4. Brenner nach einem der vorhergehenden Ansprüche,
**dadurch gekennzeichnet, dass** die Brenner eine axiale Richtung (A) und eine radiale Richtung (R) aufweisen, wobei die Gruppen (7) in axialer Richtung (A) und/oder radialer Richtung (R) an der Brennkammerwand (110) angeordnet sind.

5. Brenner nach Anspruch 4,
**dadurch gekennzeichnet, dass** die Gruppen (7) in axialer Richtung (A) eine Staffelung aufweisen.

6. Brenner nach einem der vorhergehenden Ansprüche,
**dadurch gekennzeichnet, dass** der Durchgangskanal (100) einen Durchmesser (D) von 1-12 mm aufweist.

7. Brenner nach einem der vorhergehenden Ansprüche,
**dadurch gekennzeichnet, dass** der Durchgangskanal (100) Turbulenzgeneratoren aufweist.

8. Brenner nach einem der vorhergehenden Ansprüche,
**dadurch gekennzeichnet, dass** die Luft (102) vor Einströmung in den Durchgangskanal (100) mittels einer Einlaufströmvorrichtung verdrallt wird.

9. Brenner nach einem der vorhergehenden Ansprüche,
**dadurch gekennzeichnet, dass** die Brennstoffeindüsung zumindest einen Verteilerkanal (5) sowie einen Kanal (101) umfasst, um zumindest einen Durchgangskanal (100) mit Brennstoff zu versorgen.

10. Gasturbine mit einem Verdichter (5), einer Turbine (8) und einem Brenner nach einem der vorhergehenden Ansprüche.

## Claims

1. Burner with a combustion chamber wall (110) comprising a plurality of burner modules (1), the respective burner modules (1) having a plate (90) with a top side (92) and with an underside, a passage duct (100) for the routing of air (100) also being present, which extends through from the underside (91) to the top side (92) of the plate (90), an air flow direction (L) being formed by the air (102) flowing through the passage duct (100), a combustion chamber (52) being provided downstream in the air flow direction (L), and also fuel injection for the introduction of fuel into the passage duct (100), the plurality of burner modules (1) being divided at least into two different groups (7) of burner modules (1), and these groups (7) being connectable in terms of the fuel quantity, the passage duct (100) having a round cross section, a plurality of passage ducts (100) being present which are at least at a distance (S), measured from the centre point of the cross-sectional area (D), from one another, **characterized in that** the selected ratio of the distance (S) to the cross-sectional area (D) is greater in the case of the groups (7) of burner modules (1) further away from a turbine (8) following the combustion chamber (250) in the axial direction (A) than in the case of the groups (7) of burner modules (1) located nearer to the turbine (8).

2. Burner according to Claim 1,
**characterized in that** the groups (7) consist of a different number of burner modules (1).

3. Burner according to Claim 1 or 2,
**characterized in that** the burner modules (1) of a group (7) are designed differently.

4. Burner according to one of the preceding claims, **characterized in that** the burners have an axial direction (A) and a radial direction (R), the groups (7) being arranged on the combustion chamber wall (110) in the axial direction (A) and/or in the radial direction (R).

5. Burner according to Claim 4, **characterized in that** the groups (7) have staggering in the axial direction (A).

6. Burner according to one of the preceding claims, **characterized in that** the passage duct (100) has a diameter (D) of 1-12 mm.

7. Burner according to one of the preceding claims, **characterized in that** the passage duct (100) has turbulence generators.

8. Burner according to one of the preceding claims, **characterized in that** the air (102), before flowing into the passage duct (100), is swirled by means of an entry flow device.

9. Burner according to one of the preceding claims, **characterized in that** fuel injection comprises at least one distributor duct (5) and also a duct (101), in order to supply at least one passage duct (100) with fuel.

10. Gas turbine with a compressor (5), with a turbine (8) and with a burner according to one of the preceding claims.

## Revendications

1. Brûleur ayant une paroi (110) de chambre de combustion et comprenant plusieurs modules (1) de brûleur, les modules (1) de brûleur respectifs comportant un plateau (90) ayant une face (92) supérieure et une face inférieure, dans lequel il y a un canal (100) de traversée pour la conduite d'air, (100) qui s'étend de la face (91) inférieure à la face (92) supérieure du plateau (90), dans lequel, par l'air (102) passant dans le canal (100) de traversée, un sens (L) d'écoulement de l'air est formé, dans lequel une chambre de combustion (52) est prévue en aval dans le sens (L) d'écoulement de l'air, ainsi qu'une projection de combustible pour l'introduction de combustible dans le canal (100) de traversée, dans lequel les plusieurs modules (1) de brûleur sont répartis au moins en deux groupes (7) différents de modules (1) de brûleur et dans lequel ces groupes peuvent être commutés en rapport à la quantité de combustible, dans lequel le canal (100) de traversée est de section transversale circulaire,
dans lequel il y a plusieurs canaux (100) de traversée, qui ont au moins entre eux une distance (S) mesurée du centre de la surface (D) de la section transversale,
**caractérisé en ce que** le rapport de la distance (S) à la surface (D) de la section transversale, dans les groupes (7) de modules (1) de brûleur les plus éloignés d'une turbine (8) montée en aval dans la direction (A) axiale de la chambre de combustion (250) est choisi plus grand que pour les groupes (7) de module (1) de brûleur se trouvant près de la turbine (8).

2. Brûleur suivant la revendication 1,
**caractérisé en ce que** les groupes sont constitués d'un nombre différent de modules (1) de brûleur.

3. Brûleur suivant la revendication 1 ou 2,
**caractérisé en ce que** les modules (1) de brûleur d'un groupe (7) sont conçus différemment.

4. Brûleur suivant l'une des revendications précédentes,
**caractérisé en ce que** les brûleurs ont une direction ( A ) axiale et une direction ( R ) radiale, les groupes étant disposés sur la paroi ( 110 ) de la chambre de combustion dans la direction ( A ) axiale et/ou dans la direction ( R ) radiale.

5. Brûleur suivant la revendication 4,
**caractérisé en ce que** les groupes ( 7 ) ont un échelonnement dans la direction ( A ) axiale.

6. Brûleur suivant l'une des revendications précédentes,
**caractérisé en ce que** le canal ( 100 ) de traversée a un diamètre ( D ) de 1 à 12 mm.

7. Brûleur suivant l'une des revendications précédentes,
**caractérisé en ce que** le canal ( 100 ) de traversée comporte des générateurs de turbulence.

8. Brûleur suivant l'une des revendications précédentes,
**caractérisé en ce que** l'air ( 102 ) est mis en tourbillonnement avant l'entrée dans le canal ( 100 ) de traversée au moyen d'un dispositif d'entrée de courant.

9. Brûleur suivant l'une des revendications précédentes,
**caractérisé en ce que** l'injection de combustible comprend au moins un canal ( 5 ) formant répartiteur ainsi qu'un canal ( 101 ) pour alimenter en combustible au moins un canal ( 100 ) de traversée.

10. Turbine à gaz comprenant un compresseur ( 5 ), une turbine ( 8 ) et un brûleur suivant l'une des revendications précédentes.
